# EUROPÄISCHE PATENTANMELDUNG

(11) **EP 0 234 340 A1**
(43) Veröffentlichungstag der Anmeldung: **02.09.1987**
(21) Anmeldenummer: 87101401.5
(22) Anmeldetag: 03.02.1987
(51) Int. Cl.: H01J 29/82, H01J 29/02

(54) **Bildaufnahmeröhre**

(30) Priorität: 17.02.1986 DE 8604185 U
(71) Anmelder: Heimann GmbH, D-6200 Wiesbaden 1 (DE)
(72) Erfinder: Stamm, Bernd, D-6274 HÜnstetten 8 (DE); Vollmer, Wolfgang, D-6209 Heidenrod 1 (DE); Witzky, Manfred, Dipl.-Ing., D-6209 Hohenstein 4 (DE)
(74) Vertreter: Mehl, Ernst, Dipl.-Ing.

(57) **Zusammenfassung**

Die die Intensität des Elektronenstrahles bestimmende Steuerelektrode (4) und die Aperturblende (5) sind mit einem gemeinsamen Keramikring (9) verlötet. Dadurch werden Bildfehler, die auf mangelhafte Justierung und Ungenauigkeiten im Aufbau des Elektronenstrahlerzeugers zurückzuführen sind, vermieden. Gleichzeitig wird aufgrund der kompakten Verbindung zwischen Steuerelektrode (4) und Aperturblende (5) das Mikrofonieverhalten deutlich verbessert.

## Beschreibung

Eine Bildaufnahmeröhre umfaßt wie in Figur 1 schematisch dargestellt, einen verschlossenen, evakuierten Glaskolben 1, an dessen hinterem Ende eine durch indirekte Heizung 2 geheizte Oxydkathode 3, eine die Intensität des Elektronenstrahles bestimmende Steuerelektrode 4 und eine Aperturblende 5 angeordnet sind, die zusammen das Elektronenstrahlerzeugersystem bilden. Es folgen eine zylinderförmige Elektrode 6, in deren Innerem die Fokussierung und Ablenkung stattfinden, das Feldnetz 7 sowie die Frontscheibe 8, auf der die photoleitende Schicht aufgebracht ist.

Der Elektronenstrahlerzeuger 2 bis 5 bestimmt in zweierlei Hinsicht die Qualität der gesamten Bildaufnahmeröhre. Es kann, durch ungenaue Zentrierung oder durch Winkelfehler beim Zusammenbau der Einzelelektroden verursacht, der abtastende Elektronenstrahl unter einem Winkel in die Elektrode eintreten, was zur Folge hat, daß der Auftreffwinkel der Elektronen auf der Oberfläche der photoempfindlichen Schicht hinter der Frontscheibe 8 stellenweise von 90° abweicht. Dies führt bevorzugt zu Signalungleichmäßigkeiten.

Es können ferner Vibrationen, denen die Bildaufnahmeröhre ausgesetzt sein kann, durch Anregung der Resonanzfrequenzen des Strahlerzeugers verstärkt werden, sich in der Röhre über den Glaskolben 1 bis zum Feldnetz 7 fortpflanzen und dieses selbst in Schwingungen versetzen, was im Bildsignal zu störenden Mikrofoniestreifen führt.

Der Erfindung liegt die Aufgabe zugrunde, eine Bildaufnahmeröhre so auszubilden, daß Bildfehler der beschriebenen Art vermieden oder im Falle der Mikrofonie so weit verringert sind, daß sie keine wesentliche Störung mehr darstellen.

Diese Aufgabe ist erfindungsgemäß dadurch gelöst, daß die die Intensität des Elektronenstrahles bestimmende Steuerelektrode und die benachbarte Aperturblende mit einem gemeinsamen Keramikring verlötet sind. Bei der erfindungsgemäßen Bildaufnahmeröhre werden Bildfehler, die auf mangelhafte Justierung und Ungenauigkeiten im Aufbau des Elektronenstrahlerzeugers zurückzuführen sind, vermieden. Gleichzeitig wird durch die kompakte Verbindung zwischen Steuerelektrode und Aperturblende das Mikrofonieverhalten deutlich verbessert.

Die Erfindung ist nachfolgend anhand eines in der Figur 2 dargestellten Ausführungsbeispieles näher erläutert. Die Figur 2 zeigt dabei nur die für die Erfindung wesentlichen Teile der Bildaufnahmeröhre.

Aus der Figur 2 geht hervor, daß die Steuerelektrode 4 und die Aperturblende 5 unter Verwendung eines isolierenden Keramikringes 9 miteinander verlötet sind. Aufgrund dieses kompakten Aufbaus wird die Resonanzfrequenz zu höheren Frequenzen verschoben, was die Anregbarkeit des Bauteiles verringert und die Amplituden der Schwingungen verkleinert.

## Patentansprüche

Bildaufnahmeröhre, **dadurch gekennzeichnet**, daß die die Intensität des Elektronenstrahles bestimmende Steuerelektrode (4) und die benachbarte Aperturblende (5) mit einem gemeinsamen Keramikring (9) verlötet sind.
